# EUROPÄISCHE PATENTSCHRIFT

(11) **EP 2 020 562 B1**
(45) Veröffentlichungstag und Bekanntmachung des Hinweises auf die Patenterteilung: **26.11.2014**
(21) Anmeldenummer: 07015212.9
(22) Anmeldetag: 02.08.2007
(51) Int. Cl.: G09F 13/18, F21Y 101/02, F21S 8/00

(54) **Wandleuchte**
Wall mountable lighting apparatus
Appareil d'éclairage mural

(43) Veröffentlichungstag der Anmeldung: 04.02.2009
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR

(56) Entgegenhaltungen:
- FR-A- 2 884 593
- GB-A- 2 419 935

## Beschreibung

Die Erfindung betrifft eine Wandleuchte mit einem zur Aufnahme der elektrischen Komponenten bestimmten Gehäuse und zumindest einem am Gehäuse befestigten lichtdurchlässigen Element, wobei zumindest in der Deckwand oder der Bodenwand des Gehäuses wenigstens eine insbesondere zentrisch gelegene Lichtaustrittsöffnung vorgesehen ist und im Innenraum des Gehäuses als Lichtquelle auf zumindest einer Trägerfläche mehrere LED-Elemente derart angeordnet sind, dass ein gerichteter Lichtstrahl erzeugt wird.

Eine Wandleuchte dieser Art ist aus der GB 2419935 bekannt. Diese bekannte Leuchte ist dazu bestimmt, in eine Fensterbrüstung eingebaut zu werden, in der eine sprechende Ausnehmung zur Aufnahme des Leuchtengehäuses vorgesehen ist. Das von der Leuchte abgegebene Licht beleuchtet den Bereich oberhalb des Fenstersimses.

Aus der DE 30 22 974 A1 ist eine Beleuchtungseinrichtung für Fußgängerüberwege bekannt, die eine Leuchtenanordnung umfasst, mittels der eine Gruppe getrennter einzelner, und im Wesentlichen parallel begrenzter oder nur einen geringen Öffnungswinkel aufweisender Strahlen erzeugbar ist.

Aus dem Patent EP 0 890 059 B1 ist eine Leuchte mit einem Gehäuses mit einem Lichtaustrittsfenster bekannt, wobei in dem Gehäuse zumindest ein Beleuchtungsmodul zum Beleuchten eines Objekts untergebracht ist und das Beleuchtungsmodul eine Lichtquelle und optische Mittel umfasst. Das Beleuchtungsmodul besitzt eine Menge von Beleuchtungseinheiten, die je ein optisches System aufweisen, wobei die Beleuchtungseinheiten im Betrieb Abschnitte des jeweiligen Objekts beleuchten. Dabei umfasst jede Beleuchtungseinheit zumindest einen LED-Chip, der mit dem optischen System zusammenwirkt, welches ein primäres und ein sekundäres optisches System umfasst.

Aufgabe der Erfindung ist es, eine zur Bestückung mit LED's oder Kompakt-Leuchtstofflampen bestimmte Wandleuchte zu schaffen, die bei konstruktiv einfachem Aufbau eine Mehrfachfunktion hinsichtlich der erzielbaren Lichtabstrahlung und insbesondere hinsichtlich unterschiedlich zu beleuchtender Bereiche erbringt.

Gelöst wird diese Aufgabe nach der Erfindung für eine Verwendung als Aufbauleuchte im Wesentlichen dadurch, dass das Gehäuse die Form eines Flachquaders mit rechteckiger Deck- und Bodenwand und vorzugsweise quadratischen Stirnwänden besitzt, dass der Vorderseite des Gehäuses zugeordnet eine ebene, parallel zur Vorderwand des Gehäuses verlaufende Leuchtfläche vorgesehen ist, die aus Opalglas oder einem lichtwirksamen Kunststoffmaterial besteht, und dass der gerichtete Lichtstrahl zwischen Wand und Leuchtfläche erzeugt wird, der einerseits decken- und/oder bodenseitig eine Bereichsbeleuchtung bewirkt und andererseits sich ausgehend von der jeweiligen Lichtaustrittsöffnung derart erweitert, dass jede Leuchtfläche (6) im Streiflichtbereich des Lichtstrahls gelegen ist.

Durch die der Vorderseite des Gehäuses zugeordnete ebene, lichtdurchlässige Leuchtfläche wird zwischen dieser Leuchtfläche und der Wand, an der die Leuchte befestigt wird, ein seitlich und nach oben hin offener Lichtführungs- und Reflexionsraum geschaffen, durch den das aus dem Gehäuse austretende fokussierte Lichtbündel geleitet wird, wobei der Öffnungswinkel des Lichtstrahls so gewählt ist, dass die Leuchtfläche sowie die ihr gegenüberliegende Wand im Streiflichtbereich des Lichtstrahls gelegen sind und damit an der Wand reflektiertes oder gestreutes Licht ergänzend zur flächigen Aufhellung der Leuchtfläche genutzt wird.

Neben einer erwünschten Wand- bzw. Fassadenakzentuierung wird durch die Streiflichtbeaufschlagung und die sich ergebenden Lichtreflexionen eine aufgrund der erzielten Leuchtdichte deutlich in Erscheinung tretende Streulichtfläche geschaffen, während der gebündelte Lichtstrahl, sofern er nach oben gerichtet ist, eine Deckenaufhellung bewirkt und, wenn er nach unten gerichtet ist, beispielsweise zur deutlichen Sichtbarmachung eines Verkehrswegs führt. Die entsprechende Gestaltung des jeweils optimalen Lichtstrahls kann durch Wahl der den LED's zugeordneten Fokussierungsoptik erreicht werden. Ebenso ist es problemlos möglich, eine jeweils gewünschte monochromatische Lichtfarbe durch Auswahl der LED's vorzugeben.

Für bestimmte Anwendungszwecke ist es vorteilhaft, die Hauptrichtung des erzeugten Lichtstrahles in einem bestimmten Winkelbereich vorgeben zu können, und zu diesem Zweck wird die Trägerfläche für die LED-Elemente verstell- bzw. schwenkbar gelagert, wobei die Fokussierungsoptik die Verstell- oder Schwenkbewegung mitmacht.

Falls mehrere Lichtaustrittsöffnungen im langgestreckten Gehäuse nebeneinander vorgesehen sind, werden die diesen verschiedenen Lichtaustrittsöffnungen zugeordneten Trägerflächen vorzugsweise unabhängig voneinander verstellbar ausgeführt, so dass aus Einzelstrahlbündeln der jeweils geforderte Gesamtstrahl gebildet werden kann.

Nach einer speziellen Ausführungsform ist in der Bodenwand des Gehäuses zumindest eine einer deckwandseitigen Lichtaustrittsöffnung entsprechende Lichtaustrittsöffnung mit zugehöriger Lichtquelle vorgesehen. Diese Ausführungsvariante eignet sich insbesondere für diejenigen Fälle, bei denen zusätzlich zu der über die Leuchtfläche erzielten Softlichtabgabe eine ausgeprägte Ausleuchtung des Bodenbereichs gewünscht wird. In diesem Falle können die Hauptachsen des nach oben gerichteten Lichtstrahles und des nach unten gerichteten Lichtstrahles unterschiedlich gewählt sein können.

Zum Zwecke der Erzielung einer hochwertigen Ästhetik wird die Breite jeder Leuchtfläche gleich der Längserstreckung des Gehäuses gewählt, und das Gehäuse oder eine entsprechende Gehäuse-Deckwand bildet eine klar akzentuierte Begrenzung der beleuchteten, lichtdurchlässigen Sichtfläche.

Der vorderen Leuchtfläche gegenüberliegend kann auch wandseitig eine am Gehäuse fixierte Leucht- und insbesondere Reflexionsfläche vorgesehen werden.

Nach einer bevorzugten Ausgestaltung der Erfindung umfasst das Gehäuse eine Basisplatte zur Halterung aller Funktionskomponenten, ein im Querschnitt im Wesentlichen U-förmiges Profilteil mit zumindest einer in einem freien Schenkel vorgesehenen Lichtaustrittsöffnung und einer außen liegenden Befestigungsfläche am Bodenteil des U-Profils für eine Leuchtfläche, sowie seitliche Tragwandteile.

Die jeweilige, die LED-Elemente mit zugehöriger Optik tragende Fläche ist über eine bevorzugt aus Blechstanzteilen geformte Halterung an der Basisplatte befestigt, wobei die Trägerflächen für die LED's mit ihrer zugehörigen Optik neigungsverstellbar mit der Halterung verschraubt sind.

Zur Schaffung eines nach außen abgedichteten Quaders, in dem sich die Funktionselemente befinden, sind die Basisplatte, das Profilteil und die seitlichen Tragwandteile unter Zwischenschaltung einer insbesondere einteilig ausgebildeten Dichtung miteinander verschraubt.

Durch diese mehrteilige Ausgestaltung ist es möglich, die gesamte Leuchte zu zwei Haupteinheiten zusammenzufassen, nämlich zu einer ersten Haupteinheit mit der alle Funktionskomponenten tragenden und zur Wandbefestigung ausgebildeten Basisplatte einerseits, und zu einer mit der Basisplatte über die seitlichen Abdeckteile verschraubbaren zweiten Haupteinheit, die auch die jeweilige Leuchtfläche trägt. Nach Zusammenfügung der beiden Haupteinheiten werden zur Vervollständigung der Leuchte seitliche Abdeckkappen über geeignete Schnapprastverbindungen angebracht.

Weitere vorteilhafte Merkmale und Ausgestaltungen der Erfindung sind in den Unteransprüchen angegeben.

Ausführungsbeispiele der Erfindung werden nachfolgend anhand der Zeichnung beschrieben; in dieser zeigt:
- Fig. 1: eine schematisch dargestellte, perspektivische Schrägansicht einer Ausführungsform einer erfindungsgemäßen Leuchte,
- Fig. 2: eine perspektivische Schrägansicht einer weiteren Ausgestaltung der Erfindung ohne seitliche Abdeckkappen und ohne Sichtflächenabdeckung des Befestigungsbereichs der Leuchtfläche,
- Fig. 3: eine Detaildarstellung einer Ausführungsform einer Halterung für die LED-Elemente mit zugehöriger Optik, und
- Fig. 4: eine Explosionsdarstellung einer bevorzugten Ausführungsform der Erfindung unter Verwendung der Halterung nach Fig. 3.

Die Fig. 1 zeigt ein quaderförmiges Gehäuse 1 mit einer rechteckigen oberen Deckwand 2, einer entsprechenden Bodenwand sowie vorzugsweise etwa quadratischen Stirnwänden 4.

Vorderseitig ist an diesem Gehäuse eine aus lichtdurchlässigem und insbesondere streuendem Material bestehende, rechteckige Leuchtfläche 6 befestigt, die ein Kennzeichen 10, wie z.B. eine Hausnummer, aufweisen oder in die ein entsprechendes Kennzeichen integriert sein kann.

Mittig ist in der Deckwand 2 des Gehäuses 1 eine kreisrunde Lichtaustrittsöffnung 5 vorgesehen, unterhalb der sich eine Lichtquelle in Form einer Mehrzahl von auf einer Trägerfläche angebrachten LED-Elementen mit zugehöriger Fokussierungsoptik befindet. Diese Lichtquelle ist derart gestaltet, dass aus der Lichtaustrittsöffnung 5 ein gerichteter Lichtstrahl austritt, dessen Öffnungswinkel so gewählt ist, dass der Zentralstrahl im Wesentlichen zwischen Leuchtfläche 6 und Wand verläuft, jedoch sowohl die Leuchtfläche 6 als auch die der Leuchtfläche 6 gegenüberliegende Wand im Streiflichtbereich dieses Strahls gelegen sind, wodurch die Leuchtfläche 6 durch Diffuslicht erhellt wird.

Anstelle einer opalen Leuchtfläche 6 kann auch eine mehrschichtig aufgebaute Leuchtfläche Verwendung finden. Ein solcher Schichtaufbau kann aus einer einseitig als Prismenfläche ausgebildeten Kunststoffplatte bestehen, wobei auf der Prismenseite eine dünne Glas-Abdeckplatte und auf der Rückseite eine Streufolie vorgesehen sein kann.

Um den Reflexions- oder Streueffekt, der bereits von der der Leuchtfläche gegenüberliegenden Wand erbracht wird, noch zu erhöhen, kann wandseitig eine abmessungsmäßig an die Leuchtfläche 6 angepasste Fläche vorgesehen und am Gehäuse befestigt werden, wobei diese Fläche vorzugsweise reflektierend ausgebildet wird.

Anstelle einer einzigen Lichtaustrittsöffnung an der Oberseite oder an der Unterseite des Gehäuses können bei entsprechender Verlängerung des Gehäuses mehrere nebeneinander angeordnete Lichtaustrittsöffnungen verwendet werden. In diesem Falle sind die den LED's zugeordneten Trägerflächen individuell auch jeder Lichtaustrittsöffnung zugeordnet, und sie können in ihrer Neigung individuell eingestellt werden. Auf diese Weise lässt sich die Form des gebildeten Gesamtstrahls vorteilhaft beeinflussen.

Die perspektivische Schrägansicht nach Fig. 2 zeigt eine bevorzugte Ausführungsform einer erfindungsgemäßen Leuchte, wobei in dieser Darstellung die von Streiflicht beaufschlagte Leuchtfläche 6 zur beispielhaften Veranschaulichung von Einsatzmöglichkeiten der Leuchte mit einer Hausnummerndarstellung 10 versehen ist.

Das Gehäuse 1 der Leuchte umfasst - wie dies im Einzelnen noch erläutert wird - eine Basisplatte 10, die mit einem U-förmigen Profilteil 21 und seitlichen Tragwandteilen 32 zu einem nach außen abgedichteten, die Funktionselemente aufnehmenden Quader zusammengefasst ist.

Die seitlichen Tragwandteile 32 sind mit dem U-Profilteil 31 verbunden und weisen nach außen abgewinkelte Flanschteile 37 auf, über die die Tragwandteile 32 und damit auch das die Leuchtfläche 7 tragende U-Profilteil 31 mit der Basisplatte 30 verschraubbar sind.

Fig. 3 zeigt eine Ausführungsform einer insbesondere aus Blechstanzteilen gefertigten Halterung 33 für Funktionskomponenten, insbesondere für die LED-Elemente 8 mit zugehöriger Optik. Diese Halterung 33 wird an der Basisplatte 30 befestigt, insbesondere verschraubt.

Neben der Aufnahme von gegebenenfalls erforderlichen elektronischen Komponenten in einem Gehäuseteil und der Aufnahme von Anschlussklemmen 41 ermöglicht diese Halterung 33 über die Trägerflächen 7 vor allem eine hinsichtlich der Position und der Neigung verstellbare Anbringung der LED-Elemente 8. Dazu ist die jeweilige Trägerfläche 7 einerseits mit mehreren über die Fläche verteilten Befestigungsöffnungen zur Fixierung der LED-Elemente 8 bzw. deren Halterung versehen und zum anderen über einen abgewinkelten Bereich mit einem Haltebügel 34 verbunden, und zwar über Langlochöffnungen bzw. gekrümmte Öffnungen 40, die nach Lösen der entsprechenden Schrauben das jeweils gewünschte Einstellen der Neigungen der Trägerflächen 7 gestatten.

Die Explosionsdarstellung nach Fig. 4 zeigt den Gesamtaufbau einer Leuchte nach Fig. 2.

Die bereits erläuterte Basisplatte 30, die mit Bohrungen zur Wandbefestigung versehen ist, dient zur Aufnahme der anhand von Fig. 3 bereits erläuterten Halterung 33 für sämtliche Funktionskomponenten. Im Bereich ihrer oberen und unteren Ränder ist die Basisplatte 30 mit Dichtungsabschnitten 36 versehen, die sich zusammen mit den etwa U-förmig gestalteten weiteren Dichtungsabschnitten 36 zur Gesamtdichtung ergänzen, die bevorzugt einteilig ausgeführt wird.

Das U-Profilteil 31, bei dem es sich bevorzugt um ein Strangpressteil handelt, weist in seiner Deckwand 2 und seiner Bodenwand 3 jeweils eine Lichtaustrittsöffnung 5 bzw. 9 auf, die mittels zugeordneter lichtdurchlässiger Abdeckungen 35 dicht verschließbar sind. Die außen liegende Fläche der Bodenwand des Profilteils 31 stellt eine Befestigungsfläche 29 für die jeweilige Leuchtfläche 6 dar, wozu im Profilteil eine entsprechende Nut zur Aufnahme von Muttern vorgesehen ist, die zur Schraubbefestigung der Leuchtfläche 6 dienen. Der zur Befestigung dienende Bereich der Leuchtfläche 6 wird mittels einer Sichtfläche 11 abgedeckt.

Das U-Profilteil 31 ist mit seitlichen Tragwandteilen 32 verschraubbar, und zwar unter Zwischenschaltung der Dichtungen 36. Die seitlichen Tragwandteile 32 besitzen nach außenabgewinkelte Flanschteile 37, über die sie mit der Basisplatte 30 verschraubbar sind. Ein Abdichtstopfen 43 ist für die in der Basisplatte vorgesehene Öffnung für eine Leitungszuführung vorgesehen.

Durch die geschilderte Gestaltung des Aufbaus der Leuchte lassen sich im Wege der Vormontage zwei Hauptkomponenten erstellen, nämlich eine erste Haupteinheit in Form der alle Funktionseinheiten tragenden Basisplatte 21 und eine zweite Haupteinheit, die von dem die Leuchtfläche 6 tragenden U-Profilteil 31 mit seitlichen Tragwandteilen 32 gebildet wird. Die Zusammenfügung dieser beiden Einheiten unter Zwischenschaltung der Dichtung 36 erfolgt durch das Verschrauben der Tragwandteile 32 mit der Basisplatte 30, worauf zur Vervollständigung der Montage noch seitliche Abdeckkappen 38 über Rastelemente 39 an den Tragwandteilen 32 fixiert werden.

### Bezugszeichenliste

- 1: Gehäuse
- 2: Deckwand
- 3: Bodenwand
- 4: Stirnwand
- 5: Lichtaustrittsöffnung oben
- 6: Leuchtfläche
- 7: Trägerfläche
- 8: LED-Elemente
- 9: Lichtaustrittsöffnung unten
- 10: Kennzeichen
- 11: Sichtfläche
- 12: Anschlagfläche
- 13: Eckbereich
- 14: Lichtleitwand
- 15: erste Abwinkelung
- 16: zweite Abwinkelung
- 17: Abdeckrahmen
- 18: öffnungsseitiges Ende Lichtleitwand
- 19: Vorschaltgerät
- 20: Leuchtstofflampe
- 21: Befestigungsplatte
- 22: Dichtung
- 23: lichtdurchlässige Platte
- 24: Haken
- 25: Exzenterverschluss
- 26: Baueinheit
- 27: Seitenwände
- 28: Gehäuseschlitz
- 29: Befestigungsfläche
- 30: Basisplatte
- 31: U-Profilteil
- 32: Tragwandteile
- 33: Halterung
- 34: Haltebügel
- 35: Abdeckung
- 36: Dichtung
- 37: Flanschteil
- 38: Abdeckkappe
- 39: Rastelement
- 40: Langloch
- 41: Anschlussklemme
- 42: Stopfen
- 43: Deckwand
- 44: Wandabschnitt

## Patentansprüche

1. Wandleuchte mit einem zur Aufnahme der elektrischen Komponenten bestimmten Gehäuse (1) und zumindest einem am Gehäuse befestigten lichtdurchlässigen Element, wobei zumindest in der Deckwand (2) oder der Bodenwand (3) des Gehäuses wenigstens eine insbesondere zentrisch gelegene Lichtaustrittsöffnung (5) vorgesehen ist und im Innenraum des Gehäuses (1) als Lichtquelle auf zumindest einer Trägerfläche (7) mehrere LED-Elemente (8) derart angeordnet sind, dass ein gerichteter Lichtstrahl erzeugt wird,
**dadurch gekennzeichnet,**
**dass** das Gehäuse (1) die Form eines Flachquaders mit rechteckiger Deck- und Bodenwand (2, 3) und vorzugsweise quadratischen Stirnwänden (4) besitzt,
**dass** der Vorderseite des Gehäuses (1) zugeordnet eine ebene, parallel zur Vorderwand des Gehäuses (1) verlaufende Leuchtfläche (6) vorgesehen ist, die aus Opalglas oder einem lichtwirksamen Kunststoffmaterial besteht, und
**dass** der gerichtete Lichtstrahl zwischen Wand und Leuchtfläche (6) erzeugt wird, der einerseits decken- und/oder bodenseitig eine Bereichsbeleuchtung bewirkt und andererseits sich ausgehend von der jeweiligen Lichtaustrittsöffnung (5) derart erweitert, dass jede Leuchtfläche (6) im Streiflichtbereich des Lichtstrahls gelegen ist.

2. Wandleuchte nach einem der vorhergehenden Ansprüche,
**dadurch gekennzeichnet,**
**dass** in der Bodenwand (3) des Gehäuses (1) zumindest eine der deckwandseitigen Lichtaustrittsöffnung (5) entsprechende, insbesondere koaxiale Lichtaustrittsöffnung (9) mit zugehöriger Lichtquelle vorgesehen ist.

3. Wandleuchte nach Anspruch 2,
**dadurch gekennzeichnet,**
**dass** den nach oben und nach unten gerichteten Lichtquellen jeweils eine Leuchtfläche (6) zugeordnet und das Gehäuse (1), mitten-symmetrisch zwischen den beiden identischen Leuchtflächen (6) gelegen ist.

4. Wandleuchte nach einem der vorhergehenden Ansprüche,
**dadurch gekennzeichnet,**
**dass** die Breite jeder Leuchtfläche (6) gleich der Längserstreckung des Gehäuses (1) ist und das Gehäuse (1) oder eine entsprechende Gehäuse-Deckwand eine die jeweilige Leuchtfläche (6) begrenzende Sichtfläche (11) bildet.

5. Wandleuchte nach einem der vorhergehenden Ansprüche,
**dadurch gekennzeichnet,**
**dass** die Lichtaustrittsöffnungen (5) kreisförmig oder langgestreckt ausgebildet sind.

6. Wandleuchte nach einem der vorhergehenden Ansprüche,
**dadurch gekennzeichnet,**
**dass** der Leuchtfläche (6) gegenüberliegend wandseitig eine ebenfalls am Gehäuse (1) fixierte Fläche mit reflektierenden und/oder streuenden Eigenschaften vorgesehen ist.

7. Leuchte nach einem der vorhergehenden Ansprüche,
**dadurch gekennzeichnet,**
**dass** das Gehäuse (1) eine Basisplatte (30) zur Halterung aller Funktionskomponenten, ein im Querschnitt im Wesentlichen U-förmiges Profilteil (31) mit zumindest einer Lichtaustrittsöffnung (5, 9) und einer außen liegenden Befestigungsfläche (29) für eine Leuchtfläche (6) sowie seitliche Tragwandteile (32) umfasst.

8. Leuchte nach Anspruch 7,
**dadurch gekennzeichnet,**
**dass** an der Basisplatte (30) eine insbesondere aus Blechstanzteilen geformte Halterung (33) für Funktionskomponenten und zumindest eine Trägerfläche (7) für LED-Elemente (8) mit zugehöriger Optik befestigt ist.

9. Leuchte nach Anspruch 8,
**dadurch gekennzeichnet,**
**dass** die Trägerflächen (7) für die LED's (8) mit zugehöriger Optik über Lang- und/oder Schräglochverbindungen positions- und/oder neigungsverstellbar an einem Haltebügel (34) befestigt sind.

10. Leuchte nach Anspruch 7,
**dadurch gekennzeichnet,**
**dass** die im Profilteil (31) ausgebildeten Lichtaustrittsöffnungen (5, 9) mittels einer lichtdurchlässigen Abdeckung (35) dicht verschlossen sind.

11. Leuchte nach Anspruch 10,
**dadurch gekennzeichnet,**
**dass** die Basisplatte (30) mit dem Profilteil (31) über die seitlichen Tragwandteile (32) unter Zwischenschaltung einer insbesondere einteilig ausgebildeten Dichtung (36) zu einem nach außen abgedichteten Quader verbindbar sind.

12. Leuchte nach einem der Ansprüche 7 bis 11,
**dadurch gekennzeichnet,**
**dass** die stirnseitig mit dem U-Profilteil (31) verschraubbaren Tragwandteile (32) über abgewinkelte Flanschteile (37) an der Basisplatte (30) befestigbar sind und Halteelemente zur Verrastung von seitlichen Abdeckkappen (38) aufweisen.

## Claims

1. A wall luminaire having a housing (1) intended for the reception of the electrical components and having at least one light permeable element mounted to the housing, wherein at least one light exit opening (5), in particular a centrally disposed light exit opening, is provided at least in the top wall (2) or in the base wall (3) of the housing and a plurality of LED elements (8) are arranged as the light source on at least one carrier surface (7) in the inner space of the housing (1) such that a directed light beam is generated **characterized in that**
the housing (1) has the shape of a flat parallelepiped with rectangular top and base walls (2, 3) and preferably square end-face walls (4);
**in that** a planar lighting surface (6) is provided which is associated with the front side of the housing (1), which extends parallel to the front wall of the housing (1) and which is made of opal glass or of a light-effective plastic material; and
**in that** the directed light beam is generated between the wall and the lighting surface (6), which light beam on the one hand, effects a regional illumination at the top side and/or base side and, on the other hand, starting from the respective light exit opening (5), expands such that each lighting surface (6) is disposed in the sidelight region of the light beam.

2. A wall luminaire in accordance with claim 1,
**characterized in that**
at least one light exit opening (9), in particular a coaxial light exit opening, with an associated light source and corresponding to the light exit opening (5) at the top side is provided in the base wall (3) of the housing (1).

3. A wall luminaire in accordance with claim 2,
**characterized in that**
a respective lighting surface (6) is associated with the upwardly and downwardly directed light sources and the housing (1) is disposed centrally symmetrically between the two identical lighting surfaces (6).

4. A wall luminaire in accordance with any one of the preceding claims,
**characterized in that**
the width of each lighting surface (6) is equal to the longitudinal extent of the housing (1) and the housing (1) or a corresponding housing top wall forms a visible surface (11) bounding the respective lighting surface (6).

5. A wall luminaire in accordance with any one of the preceding claims,
**characterized in that**
the light exit openings (5) are circular or elongated.

6. A wall luminaire in accordance with any one of the preceding claims,
**characterized in that**
a surface likewise fixed to the housing (1) is provided at the wall side opposite the lighting surface (6) and has reflective and/or scattering properties.

7. A luminaire in accordance with any one of the preceding claims,
**characterized in that**
the housing (1) includes a base plate (30) for the mounting of all functional components, a profile section (31) which is essentially U-shaped in cross-section and has at least one light exit opening (5, 9) and an outwardly disposed mounting surface (29) for a lighting surface (6) as well as lateral support wall parts (32).

8. A luminaire in accordance with claim 7,
**characterized in that**
a mount (33), in particular shaped from stamped sheet metal parts, for functional components and at least one carrier surface (7) for LED elements (8) with associated optical system is mounted to the base plate (30).

9. A luminaire in accordance with claim 8,
**characterized in that**
the carrier surfaces (7) for the LEDs (8) with associated optical system are fastened to a holding hoop (34) in a manner adjustable with respect to position and inclination via elongate and/or slanted hole connections.

10. A luminaire in accordance with claim 7,
**characterized in that**
the light exit openings (5, 9) formed in the section part (31) are sealingly closed by means of a light permeable cover (35).

11. A luminaire in accordance with claim 10,
**characterized in that**
the base plate (30) can be connected to the section part (31) via the lateral support wall parts (32) with the interposition of a seal (36), which is in particular made in one part, to form an outwardly sealed parallelepiped.

12. A luminaire in accordance with any one of the claims 7 to 11,
**characterized in that**
the support wall parts (32) which can be screwed to the U-section part (31) at the end-face side can be mounted to the base plate (30) via angled flange parts (37) and have holding elements for the latching of lateral masking caps (38).

## Revendications

1. Lampe murale comprenant un boîtier (1) destiné à recevoir les composants électriques, et au moins un élément transparent à la lumière fixé sur le boîtier, dans laquelle il est prévu au moins une ouverture de sortie de lumière (5), disposée en particulier de façon centrale, au moins dans la paroi de plafond (2) ou dans la paroi de plancher (3) du boîtier, et plusieurs éléments à diodes électroluminescentes (8) sont agencés dans la chambre intérieure du boîtier (1) à titre de source de lumière sur au moins une surface portante (7) de telle façon qu'ils engendrent un rayon de lumière directif,
**caractérisée en ce que**
- le boîtier (1) possède la forme d'un parallélépipède aplati avec une paroi de plafond et une paroi de plancher (2, 3) rectangulaires et des parois frontales (4) de préférence carrées,
- il est prévu une surface éclairante (6) plane et s'étendant parallèlement à la paroi antérieure du boîtier (1), associée à la face antérieure du boîtier (1), surface qui est constituée de verre opalin ou d'une matière plastique active vis-à-vis de la lumière, et
- le rayon de lumière directif est engendré entre la paroi et la surface éclairante (6), lequel provoque d'une part un éclairage local du côté du plafond et/ou du côté du plancher et s'élargit d'autre part, en partant de l'ouverture de sortie de lumière (5) respective, de telle façon que chaque surface éclairante (6) est située dans la zone de lumière rasante du rayon de lumière.

2. Lampe murale selon l'une des revendications précédentes,
**caractérisée en ce qu'**il est prévu dans la paroi de plancher (3) du boîtier (1) au moins une ouverture de sortie de lumière (9) correspondant à l'ouverture de sortie de lumière (5) du côté de la paroi de plafond, en particulier coaxiale, avec une source de lumière associée.

3. Lampe murale selon la revendication 2,
**caractérisée en ce qu'**une surface éclairante (6) respective est associée aux sources de lumière dirigées vers le haut et vers le bas, et le boîtier (1) est agencé symétriquement entre les deux surfaces éclairantes identiques (6).

4. Lampe murale selon l'une des revendications précédentes,
**caractérisée en ce que** la largeur de chaque surface éclairante (6) est égale à l'extension en longueur du boîtier (1), et le boîtier (1) ou une paroi de plafond correspondante du boîtier forme une surface visible (11) qui délimite la surface éclairante respective (6).

5. Lampe murale selon l'une des revendications précédentes,
**caractérisée en ce que** les ouvertures de sortie de lumière (5) sont réalisées sous forme circulaire ou étirées en longueur.

6. Lampe murale selon l'une des revendications précédentes,
**caractérisée en ce que** qu'il est prévu du côté de la paroi et à l'opposé de la surface éclairante (6) une surface également fixée sur le boîtier (1) avec des propriétés réfléchissantes et/ou diffusantes.

7. Lampe murale selon l'une des revendications précédentes,
**caractérisée en ce que** le boîtier (1) comprend une plaque de base (30) pour le montage de tous les composants fonctionnels, une partie profilée (31) à section transversale essentiellement en forme de U avec au moins une ouverture de sortie de lumière (5, 9) et une surface de fixation (29) disposée à l'extérieur pour une surface éclairante (6), ainsi que des parties de paroi portante latérales (32).

8. Lampe murale selon la revendication 7, **caractérisée en ce qu'**une monture (33), en particulier formée de pièces en tôle poinçonnées, pour des composants fonctionnels est fixée sur la plaque de base (30), et au moins une surface portante (7) pour des éléments à diodes électroluminescentes (8) avec optique associée est fixée sur la plaque de base (30).

9. Lampe murale selon la revendication 8,
**caractérisée en ce que** les surfaces portantes (7) pour les diodes électroluminescentes (8) avec optique associée sont fixées sur un arceau de maintien (34) avec faculté de réglage en position et/ou en inclinaison au moyen de liaison à trous oblongs et/ou à trous obliques.

10. Lampe murale selon la revendication 7,
**caractérisée en ce que** les ouvertures de sortie de lumière (5, 9) réalisée dans la pièce profilée (31) sont refermées de façon étanche au moyen d'un recouvrement (35) qui laisse passer la lumière.

11. Lampe murale selon la revendication 10,
**caractérisée en ce que** la plaque de base (30) est susceptible d'être reliée à la pièce profilée (31) via les parties de paroi portante (32) latérales avec interposition d'un joint (36), réalisé en particulier d'un seul tenant, pour former un parallélépipède étanche vers l'extérieur.

12. Lampe murale selon l'une des revendications 7 à 11,
**caractérisée en ce que** les parties de paroi portante (32), susceptibles d'être reliées par vissage du côté frontal avec la partie profilée (31) en forme de U, sont susceptibles d'être fixées sur la plaque de base (30) via des parties de bride en équerre (37) et comportent des éléments de maintien pour l'enclenchement de capuchons de couverture latéraux (38).
